# EUROPÄISCHE PATENTANMELDUNG

(11) **EP 0 539 864 A1**
(43) Veröffentlichungstag der Anmeldung: **05.05.1993**
(21) Anmeldenummer: 92118051.9
(22) Anmeldetag: 22.10.1992
(51) Int. Cl.: E02F 3/38, E02F 9/08, B60P 1/54

(54) **Ausschachtungsvorrichtung**

(30) Priorität: 31.10.1991 DE 9113554 U
(71) Anmelder: Zerres, Dietmar, D-57639 Rodenbach (DE)
(72) Erfinder: Zerres, Dietmar, D-57639 Rodenbach (DE)
(74) Vertreter: Kossobutzki, Walter, Dipl.-Ing.(FH)

(57) **Zusammenfassung**

Die Erfindung bezieht sich auf eine Vorrichtung zur Herstellung einer insbesondere grabenartigen Ausschachtung im Erdreich, bestehend aus einem Fahrzeug mit einem an einem kniehebelartigen Gestänge angeordneten und hydraulisch bewegbaren Löffel.

Um eine solche Vorrichtung zu schaffen, die insbesondere in Notfällen schnell am Einsatzort ist, wenig Arbeitsplatz benötigt und für das Aufladen des ausgehobenen Erdreiches keinen besonderen Lastkraftwagen erfordert, ist das Fahrzeug durch einen an sich bekannten Lastkraftwagen (1), eine Zugmaschine oder Sonderfahrzeug gebildet und an der Front- und/oder Rückseite des Fahrgestells nimmt eine vertikale Achse (3) einen schwenkbaren Traghebel (4) nimmt, das kniehebelartige Gestänge (8,10) ist über einen Drehkranz (6) am freien Ende des Traghebels (4) angeschlossen und dem freien Ende des Traghebels (4) sind mindestens zwei absenkbare Stützen (15) zugeordnet.

## Beschreibung

Die Erfindung bezieht sich auf eine Vorrichtung zur Herstellung einer insbesondere grabenartigen Ausschachtung im Erdreich, bestehend aus einem Fahrzeug mit einem an einem kniehebelartigen Gestänge angeordneten und hydraulisch bewegbaren Löffel.

Gräben zur Verlegung von Kabeln, Rohren und dergleichen werden mittels eines Löffelbaggers ausgehoben. Dabei befindet sich der an einem kniehebelartigen Gestänge angeordnete und hydraulisch bewegbare Löffel auf einem als Raupen- oder Radlader ausgebildeten Fahrzeug. Das ausgehobene Erdreich wird auf einen gesonderten Lastkraftwagen geladen und abtransportiert. Diese beiden Fahrzeuge, nämlich der Löffelbagger und das Kraftfahrzeug benötigen einen verhältnismäßig großen Arbeitsraum, der insbesondere an Baustellen in Städten erhebliche Probleme mit sich bringt. Andererseits ist zu berücksichtigen, daß dann, wenn aufgrund eines defekten Kabels oder einer defekten Leitung rasch eine insbesondere grabenartige Ausschachtung vorgenommen werden muß, ein Löffelbagger eine verhältnismäßig lange Zeit benötigt, bis er am Einsatzort ist. Dies kann zwar dadurch beschleunigt werden, daß der Löffelbagger mittels eines Tiefladers zum Einsatzort transportiert wird. Dabei ist jedoch zu berücksichtigen, daß das Entladen und Beladen eines Tiefladers mittels eines Löffelbaggers einen verhältnismäßig großen Platz notwendig macht, der in Städten, insbesondere in verhältnismäßig engen Straßen oder Fußgängerzonen nicht ausreichend zur Verfügung steht.

Der Erfindung liegt deshalb die Aufgabe zugrunde, eine Vorrichtung zur Herstellung einer insbesonderen grabenartigen Ausschachtung im Erdreich zu schaffen, die insbesondere in Notfällen schnell am Einsatzort ist, wenig Arbeitsplatz benötigt und für das Aufladen des ausgehobenen Erdreiches keinen besonderen Lastkraftwagen erfordert.

Zur Lösung dieser Aufgabe wird bei einer Vorrichtung der eingangs beschriebenen Gattung vorgeschlagen, daß das Fahrzeug durch einen an sich bekannten Lastkraftwagen, eine Zugmaschine oder Sonderfahrzeug gebildet ist und an der Front- und/oder Rückseite seines Fahrgestells einen um eine vertikale Achse schwenkbaren Traghebel aufnimmt, daß das kniehebelartige Gestänge über einen Drehkranz am freien Ende des Traghebels angeschlossen ist und dem freien Ende des Traghebels mindestens zwei absenkbare Stützen zugeordnet sind.

Eine solche Vorrichtung kann in kürzester Zeit an den Einsatzort gefahren werden. Nachdem der Traghebel das kniehebelartige Gestänge in die Arbeitsstellung bewegt hat und der Traghebel an seinem freien Ende abgestützt wurde, kann bereits die Ausschachtung beginnen. Das ausgehobene Erdreich wird sofort auf den Lastkraftwagen, die Zugmaschine oder das Sonderfahrzeug geladen, die das kniehebelartige Gestänge mit dem Löffel zum Einsatzort gebracht hat. Dies bedeutet, daß kein getrennter Lastkraftwagen zum Abtransport des Erdreiches erforderlich ist. Die Bewegung des Löffels und damit auch des Gestänges sowie von Traghebel und Stützen kann hydraulisch erfolgen, wobei dieser Hydraulikantrieb in vorteilhafter Weise an den Hydraulikantrieb des Lastkraftwagens, der meist als hydraulischer Kipper ausgebildet ist, der Zugmaschine oder des Sonderfahrzeuges, angeschlossen werden kann. Dabei ist es zweckmäßig, den Druckmittelvorrat zu erhöhen.

Weitere Merkmale einer Vorrichtung gemäß der Erfindung sind in den Ansprüchen 2 - 11 offenbart.

Die Erfindung wird nachfolgend anhand eines in einer Zeichnung dargestellten Ausführungsbeispieles näher erläutert. Dabei zeigen
- Fig. 1: eine Aufrißdarstellung einer Vorrichtung gemäß der Erfindung in Transportstellung,
- Fig. 2: eine Draufsicht auf die Vorrichtung der Fig. 1,
- Fig. 3: die Vorrichtung der Fign. 1 und 2 in einer vorbereiteten Arbeitsstellung und
- Fig. 4: die Vorrichtung der Fig. 3 in Arbeitsstellung.

In den Fign. 1 - 4 der Zeichnung ist eine Vorrichtung gezeigt, die zur Herstellung einer insbesonderen grabenartigen Ausschachtung im Erdreich dient. Diese Vorrichtung besteht aus einem nur angedeuteten Lastkraftwagen 1, - es kann auch eine Zugmaschine oder ein Sonderfahrzeug sein - dessen Ladefläche in vorteilhafter Weise seitlich und/oder nach hinten kippbar ist. An der Rückseite des nicht näher gezeichneten Fahrgestells des Lastkraftwagens 1 ist eine quer verlaufende Traverse 2 vorgesehen, die eine senkrechte Achse 3 aufnimmt. Auf dieser Achse 3 ist ein profilierter, als Ausleger wirkender Traghebel 4 schwenkbar gelagert, der aus seiner in Figur 2 gezeichneten Stellung, der sogenannten Transportstellung, durch einen nur angedeuteten Hydraulikantrieb 5 im Uhrzeigersinn um einen Winkel von etwa 160° schwenkbar ist und dann eine etwa parallele Lage zur Rückwand des Lastkraftwagens 1 einnimmt.

Der Traghebel 4, der teleskopartig ausgebildet sein kann, nimmt an seinem freien Ende einen Drehkranz 6 auf, der in an sich bekannter Weise aus zwei durch ein Kugellager oder dergleichen voneinander getrennten und gegeneinander verdrehbaren Scheiben bzw. Halbschalen besteht, von denen die eine Scheibe fest mit dem Traghebel 4 verbunden ist, während die andere Scheibe über einen aus einem Zahnkranz und einem Ritzel bestehenden Drehantrieb um einen Winkel von 360° gedreht werden kann. In vorteilhafter Weise ist der Drehkranz 6 lösbar am Traghebel 4 befestigt, so daß er bedarfsweise mit allen an ihm angeschlossenen Teilen abgenommen werden kann. Dabei weist das Ende des Traghebels 4 beispielsweise eine nicht dargestellte Aufnahmeplatte auf, in die der Drehkranz 6 eingehängt wird. Es ist zweckmäßig, wenn diese Aufnahmeplatte den gleichen Querschnitt besitzt, wie die Führungsplatte bei Radladern oder Gabelstaplern. Bedarfsweise kann der Drehkranz 6 auch verschiebbar an der Aufnahmeplatte geführt sein.

Die obere bzw. drehbare Scheibe nimmt ein Stützlager 7 auf, an dem der eine Hebel 8 eines kniehebelartigen Gestänges schwenkbar gelagert ist. Über eine hydraulisch beaufschlagbare Kolbenzylindereinheit 9 kann der Hebel 8 aus seiner in der Fig. 1 eingezeichneten Transportstellung um einen Winkel von knapp 90° entgegen dem Uhrzeigersinn verschwenkt werden, so daß der Hebel 8 dann eine horizontale bzw. leicht nach unten geneigte Lage einnimmt.

Am freien Ende des Hebels 8 ist zur Bildung des kniehebelartigen Gestänges ein Hebel 10 gelagert, der ebenfalls von einer hydraulisch beaufschlagbaren Kolbenzylindereinheit 11 entgegen dem Uhrzeigersinn so weit geschwenkt werden kann, daß beide Hebel 8,10 eine nahezu gestreckte Lage einnehmen können. Der Hebel 10 trägt an seinem freien Ende einen Löffel 12, der von einer Kolbenzylindereinheit 13, die ebenfalls hydraulisch beaufschlagbar ist, aus der Lage der Fig. 1 entgegen dem Uhrzeigersinn schwenkbar ist.

Im dargestellten Ausführungsbeispiel sind an der unteren Scheibe bzw. äußeren Schale des Drehkranzes 6 zwei Gabelstücke 14 angeschlossen, die jeweils eine schwenkbar und damit absenkbare Stütze 15 aufnehmen. Über einen nicht dargestellten Hydraulikantrieb können diese Stützen 15 aus der Stellung der Figuren 1 bzw. 3 in die Stellung gemäß Fig. 4 nach unten geschwenkt werden. Es ist grundsätzlich möglich, die Stützen 15 anders auszubilden und in anderer Weise in die Stützstellung zu bewegen. Zur Versorgung der erwähnten hydraulischen Antriebe mit Hydraulik sind entsprechende Leitungen durch den Drehkranz 6 geführt und beispielsweise mit der Hydraulik des Lastkraftwagens für das Kippen der Ladefläche verbunden. Dabei ist es zweckmäßig, wenn noch ein zusätzlicher Hydraulikbehälter vorgesehen ist. Bedarfsweise kann dieser Hydraulikbehälter im Traghebel 4 ausgebildet sein. Über eine an sich bekannte, nicht näher dargestellte, elektrische Proportionalsteuerung können alle hydraulischen Antriebe in der erforderlichen Weise mit Druckflüssigkeit beaufschlagt bzw. entleert werden.

Für die Erläuterung der Arbeitsweise der vorbeschriebenen Vorrichtung wird nun davon ausgegangen, daß sich die Vorrichtung und damit der Lastkraftwagen 1 an einer Einsatzstelle befindet. Jetzt wird der Traghebel 4 über den Hydraulikantrieb 5 so weit verschwenkt, daß er eine annähernd parallele Lage zur Rückwand einnimmt. Dies bedeutet, daß sich der Drehkranz seitlich neben dem Lastkraftwagen 1 befindet, wie dies die Figuren 3 und 4 erkennen lassen. Jetzt werden die Stützen 15 über nicht gezeichnete Antriebe nach unten geschwenkt und zwar soweit, bis sie die in Figur 4 gezeigte Lage einnehmen und sich dabei auf dem Erdreich abstützen.

Bereits während der Schwenkbewegung des Traghebels 4 wird die das Stützlager 7 tragende Scheibe bzw. Schale des Drehkranzes 6 geringfügig verdreht, so daß nach dem Ende dieser Schwenkbewegung der Löffel 12 entweder die in Figur 3 oder die in Figur 4 gezeigte Lage einnimmt. In der in Fig. 3 gezeigten Lage des Löffels 12 kann mit demselben ein Graben oder dergleichen ausgehoben werden, der parallel zur Fahrtrichtung des Lastkraftwagens 1 verläuft. In der um 90° geschwenkten Stellung des Stützlagers 7 und damit des Löffels 12 gemäß Fig. 4 kann auch ein quer zur Fahrtrichtung des Lastkraftwagens 1 verlaufender Graben oder dergleichen ausgehoben werden, wobei es auch möglich ist den Bagger bzw. Löffel 12 in allen möglichen Stellungen hinter dem Lastkraftwagen 1 zum Einsatz zu bringen.

Grundsätzlich ist ein Verschwenken der beiden Hebel 8,10 und des Löffels 12 durch eine entsprechende Ausbildung der Steuerung jedoch erst dann möglich, wenn sichergestellt ist, daß die Stützen 15 ihre wirksame Abstützenlage gemäß Fig. 4 eingenommen haben. Das Ausheben des Erdreiches erfolgt dann in der üblichen Weise. Bedarfsweise ist es möglich, die untere Scheibe des Drehkranzes 6 über eine an sich bekannte Schnellkupplung mit dem Traghebel 4 zu verbinden. Dies gibt die Möglichkeit, den Drehkranz 6 mit Stütze 7 und dem dazugehörigen Gestänge 8,10 zu entfernen. Ferner ist es möglich, diesen Anschluß so auszugestalten, daß der Drehkranz 6 mit dem Stützlager 7 und dem Gestänge 8,10 mit Löffel 12 beispielsweise an dem Palettengabelarm eines Radladers oder eines Stapelfahrzeuges befestigt oder auch frontseitig an einem Fahrzeug angeordnet werden kann, so daß der Bagger universell einsetzbar ist. Schließlich ist es auch möglich, an der Löffelbefestigung 12 eine Anschlußvorrichtung vorzusehen, die es ermöglicht, einen Böschungsmäher, eine Zange, ein Preßluftgerät oder dergleichen aufzunehmen.

In Abänderung des erläuterten Ausführungsbeispieles ist es ferner möglich, mehr als zwei Stützen 15 vorzusehen und die Stützen 15 axial verschiebbar und vertikal einstellbar auszubilden.

## Patentansprüche

1. Vorrichtung zur Herstellung einer insbesondere grabenartigen Ausschachtung im Erdreich, bestehend aus einem Fahrzeug mit einem an einem kniehebelartigen Gestänge angeordneten und hydraulisch bewegbaren Löffel,
dadurch gekennzeichnet,
daß das Fahrzeug durch einen an sich bekannten Lastkraftwagen (1), eine Zugmaschine oder Sonderfahrzeug gebildet ist und an der Front- und/oder Rückseite des Fahrgestells einen um eine vertikale Achse (3) schwenkbaren Traghebel (4) aufnimmt, daß das kniehebelartige Gestänge (8,10) über einen Drehkranz (6) am freien Ende des Traghebels (4) angeschlossen ist und dem freien Ende des Traghebels (4) mindestens zwei absenkbare Stützen (15) zugeordnet sind.

2. Vorrichtung nach Anspruch 1,
dadurch gekennzeichnet,
daß die vertikale Achse (3) ortsfest angeordnet ist.

3. Vorrichtung nach Anspruch 1,
dadurch gekennzeichnet,
daß die vertikale Achse (3) horizontal quer zum Fahrgestell verschiebbar angeordnet ist.

4. Vorrichtung nach Anspruch 3,
dadurch gekennzeichnet,
daß die vertikale Achse (3) von einem Schlitten getragen wird, der auf einer horizontalen, quer zum Fahrgestell verlaufenden Führung angeordnet ist.

5. Vorrichtung nach mindestens einem der Ansprüche 1 - 4,
dadurch gekennzeichnet,
daß die Stützen (15) am freien Ende des Traghebels (4) angeordnet sind.

6. Vorrichtung nach mindestens einem der Ansprüche 1- 4,
dadurch gekennzeichnet,
daß die Stützen (15) am Drehkranz (6) angeordnet sind.

7. Vorrichtung nach Anspruch 5 oder 6,
dadurch gekennzeichnet,
daß die Stützen (15) schwenkbar ausgebildet sind.

8. Vorrichtung nach Anspruch 5 oder 6,
dadurch gekennzeichnet,
daß die Stützen (15) axial ausfahrbar und vertikal einstellbar ausgebildet sind.

9. Vorrichtung nach mindestens einem der Ansprüche 1 - 8,
dadurch gekennzeichnet,
daß der Traghebel (4) teleskopartig ausgebildet ist.

10. Vorrichtung nach mindestens einem der Ansprüche 1 - 9,
dadurch gekennzeichnet,
daß der Drehkranz (6) mit dem kniehebelartigen Gestänge (8,10) lösbar am freien Ende des Traghebels (4) befestigt ist.

11. Vorrichtung nach Anspruch 10,
dadurch gekennzeichnet,
daß der Traghebel (4) eine Aufnahmeplatte für den Drehkranz (6) mit dem kniehebelartigen Gestänge (8,10) aufweist.
